# EUROPÄISCHE PATENTANMELDUNG

(11) **EP 4 613 956 A1**
(43) Veröffentlichungstag der Anmeldung: **10.09.2025**
(21) Anmeldenummer: 25161465.7
(22) Anmeldetag: 04.03.2025
(51) Int. Cl.: E05B 3/04, E05B 3/06, E05B 3/10

(54) **HANDHABE ZUM ANTRIEB EINES TREIBSTANGENBESCHLAGES**

(30) Priorität: 06.03.2024 DE 102024202114
(71) Anmelder: Aug. Winkhaus SE & Co. KG, 48291 Telgte (DE)
(72) Erfinder: Wewelkamp, Felix, 48291 Telgte (DE); Elpermann, Thomas, 48291 Telgte (DE)

(57) **Zusammenfassung**

Eine Handhabe (3) zum Antrieb eines Treibstangenbeschlages (2) hat eine Rosettenbuchse (11) mit einer über einen Teilbereich des Umfangs angeordneten Ausnehmung (17). Innerhalb der Rosettenbuchse (11) ist ein einen Steckgriff (4) mit dem Treibstangenbeschlag (2) verbindender Antriebsdorn (5) angeordnet. Durch die Ausnehmung (17) der Rosettenbuchse (11) ist ein Stift (18) geführt und in dem Antriebsdorn (5) eingepresst. Die Handhabe (3) gestaltet sich besonders kompakt und lässt sich einfach montieren.

## Beschreibung

Die Erfindung betrifft eine Handhabe zum Antrieb eines Treibstangenbeschlages eines gegen einen Rahmen schwenkbaren Flügels mit einem Steckgriff, mit einem Antriebsdorn, mit einer den Antriebsdorn zwischen zwei Endabschnitten umschließenden Rosettenbuchse, wobei einer der Endabschnitte des Antriebsdorns die Rosettenbuchse zur drehfesten Koppelung mit einer Nuss eines Antriebsgetriebes des Treibstangenbeschlages überragt und der andere der Endabschnitte mit dem Steckgriff gekoppelt ist.

Eine solche Handhabe ist beispielsweise aus der EP 3 141 677 A1 bekannt. Bei dieser Handhabe ist eine Hülse mit einem Halteteil mit dem Flügel verschraubt. Das Halteteil ist drehfest und axial unverschieblich mit der Hülse verbunden. Schrauben zur Verschraubung des Halteteils mit dem Flügel sind quer zur Achse des Antriebsdorns angeordnet. Ein Ringelement ist axial unverschieblich in der Hülse gehalten und mittels eines Pressspannstiftes auf dem Antriebsdorn befestigt. Das Ringelement erfordert einen großen Bauraum im Flügel.

Aus der WO 2022/029344 A1 ist eine Handhabe bekannt geworden, bei der eine Hülse zwischen einem Ringelement und einer Platte verschraubt ist. Die Platte erfordert einen großen Bauraum im Flügel. Jedoch ist der Antriebsdorn in den Steckgriff eingepresst, was zu einer aufwändigen Montage führt. Zudem lässt sich der Steckgriff nicht mehr von dem Antriebsdorn trennen.

Aus der DE 296 16 292 U1 ist eine Drehbetätigungseinrichtung bekannt geworden, bei der eine äußere Führungshülse einen Innenwulst aufweist. Der Wulst wird von einem federnden Pin einer Betätigungswelle hintergriffen. Die Hintergreifung der Führungshülse erfordert jedoch einen großen Bauraum im Flügel.

Der Erfindung liegt das Problem zugrunde, eine Handhabe der eingangs genannten Art so weiterzubilden, dass sie besonders kompakt aufgebaut und einfach zu montieren ist.

Dieses Problem wird erfindungsgemäß dadurch gelöst, dass die Rosettenbuchse eine quer zur Achse des Antriebsdorns angeordnete Ausnehmung aufweist und dass ein Stift von dem Antriebsdorn absteht und in die Ausnehmung hineinragt.

Durch diese Gestaltung greift der Stift in einem mittleren Abschnitt in die Rosettenbuchse ein, was einen besonders kompakten Aufbau der Handhabe ermöglicht. Ein zu einem großen Platzbedarf führendes Hintergreifen der Rosettenbuchse ist dank der Erfindung nicht erforderlich. Weiterhin kann der Antriebsdorn mit dem Stift und der Rosettenbuchse einfach zu einer vormontierbaren Einheit vorgefertigt und an Flügeln eingesetzt werden. Mit den Endabschnitten des Antriebsdorns lassen sich die individuell gestalteten Steckgriffe und Antriebsgetriebe koppeln. Die Einheit aus Rosettenbuchse, Stift und Antriebsdorn lässt sich als standardisiertes Bauteil vorbereiten.

Die Ausnehmung könnte beispielsweise als Nut in der Rosettenbuchse angeordnet sein. Der Stift ist jedoch gemäß einer anderen vorteilhaften Weiterbildung der Erfindung von außerhalb der Rosettenbuchse zugänglich, wenn die Ausnehmung als über einen Teilbereich des Umfangs der Rosettenbuchse geführte Öffnung ausgebildet ist. Durch diese Gestaltung lässt sich der Stift nach dem Einführen des Antriebsdorns in die Rosettenbuchse durch die Ausnehmung montieren. Damit bilden Rosettenbuchse, Stift und Antriebsdorn eine vormontierbare Einheit. Diese Einheit lässt sich einfach für die Art und die Abmessungen des Flügels zusammenstellen. Der Stift ist vorzugsweise als Spannstift ausgebildet und in den Antriebsdorn eingepresst.

Die Befestigung der Rosettenbuchse an dem Flügel gestaltet sich gemäß einer anderen vorteilhaften Weiterbildung der Erfindung besonders einfach, wenn die Rosettenbuchse einen umlaufenden Flansch mit einem durchmessergroßen Abschnitt und einen sich daran anschließenden durchmesserkleinen Abschnitt hat. Durch diese Gestaltung kann der durchmesserkleine Abschnitt in eine gewöhnlich in dem Flügel angeordnete Bohrung eingeführt werden. Der Flansch liegt im montierten Zustand auf der Außenseite des Flügels auf.

Die Ausnehmung ist gemäß einer anderen vorteilhaften Weiterbildung der Erfindung im montierten Zustand zuverlässig vor Verschmutzung geschützt, wenn die Ausnehmung in dem durchmesserkleinen Abschnitt der Rosettenbuchse angeordnet ist. In diesem Bereich ist die Rosettenbuchse von dem Flügel vollständig radial umschlossen. Daher führt diese Gestaltung zu einem besonders kompakten Aufbau der Handhabe.

Eine Drehbegrenzung des Steckgriffs lässt sich gemäß einer anderen vorteilhaften Weiterbildung der Erfindung einfach erreichen, wenn sich die Ausnehmung über den Stellbereich des Steckgriffs erstreckt. Durch diese Gestaltung bilden die Enden des Langlochs Anschläge für den Stift.

Die Rosette weist gemäß einer anderen vorteilhaften Weiterbildung der Erfindung eine hohe Stabilität auf, wenn der durchmesserkleine Abschnitt der Rosettenbuchse einen nach außen abstehenden Steg aufweist und wenn der Steg parallel zur Drehachse des Antriebsdorns angeordnet ist. Weiterhin kann der Steg bei entsprechender Gestaltung der Bohrung im Flügel als Drehsicherung ausgebildet sein.

Die Montage der Handhabe am Flügel gestaltet sich gemäß einer anderen vorteilhaften Weiterbildung der Erfindung besonders einfach, wenn der Flansch der Rosettenbuchse Bohrungen zur Durchführung von Befestigungsschrauben hat.

Der Steckgriff könnte beispielsweise über eine Stiftschraube mit dem Antriebsdorn verschraubt sein. Zur weiteren Vereinfachung der Montage der Handhabe trägt es gemäß einer anderen vorteilhaften Weiterbildung der Erfindung bei, wenn der Steckgriff eine Rastverbindung auf dem Antriebsdorn hat.

Zur weiteren Vereinfachung der Montage der Handhabe trägt es gemäß einer anderen vorteilhaften Weiterbildung der Erfindung bei, wenn der Antriebsdorn einen federnd hervorstehenden Rastbolzen hat und wenn der Steckgriff eine beim Aufstecken gegen den Rastbolzen bewegbare Rampe hat. Ein weiterer Vorteil dieser Gestaltung besteht darin, dass der Steckgriff nur in der vorgesehenen Drehstellung, in der die Rampe dem Rastbolzen gegenübersteht, montierbar ist. Eine fehlerhafte Montage wird dank der Erfindung vermieden. Vorzugsweise hat der Raststift ebenfalls eine der Rampe des Steckgriffs gegenüberstehende Rampe oder Fase.

Eine Demontage des Steckgriffs gestaltet sich gemäß einer anderen vorteilhaften Weiterbildung der Erfindung besonders einfach, wenn der Steckgriff eine bis zu dem Rastbolzen geführte Bohrung hat.

Ein Spiel zwischen den Bauteilen der Handhabe lässt sich gemäß einer anderen vorteilhaften Weiterbildung der Erfindung vermeiden, wenn eine Druckfeder den Steckgriff von der Rosettenbuchse weg vorspannt.

Ein Schleifen der Druckfeder auf der Rosettenbuchse lässt sich gemäß einer anderen vorteilhaften Weiterbildung der Erfindung einfach vermeiden, wenn zwischen der Rosettenbuchse und der Druckfeder eine Rastbuchse angeordnet ist. Durch diese Gestaltung können Rastbuchse und Rosettenbuchse aus unterschiedlichen, für den jeweiligen Anwendungsfall vorgesehenen Materialien gefertigt werden. Die Rosettenbuchse kann beispielsweise aus Kunststoff gefertigt werden, während die Rastbuchse vorzugsweise aus abriebfestem Stahl gefertigt wird. Zur Vermeidung von Klappergeräuschen weisen Rastbuchse und Rosettenbuchse bevorzugt ineinandergreifende Klauen auf.

Die Handhabe weist gemäß einer anderen vorteilhaften Weiterbildung der Erfindung eine glatte Oberfläche auf, wenn der Steckgriff mit einer Schürze den Flansch der Rosettenbuchse überragt.

Betriebskräfte beim Gebrauch der Handhabe werden gemäß einer anderen vorteilhaften Weiterbildung der Erfindung zuverlässig über die Rosettenbuchse in den Flügel eingeleitet, wenn die Rosettenbuchse einen Absatz zur Abstützung des Stiftes in Zugrichtung des Steckgriffs hat.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig.1: einen Teilbereich eines Flügels und eines Treibstangenbeschlages mit einer Handhabe,
- Fig.2: stark vergrößert eine Schnittdarstellung durch die Handhabe aus Figur 1 entlang der Linie II - II,
- Fig.3: eine Schnittdarstellung durch die Handhabe aus Figur 2 entlang der Linie III - III,
- Fig.4: eine perspektivische Darstellung einer Rosettenbuchse der Handhabe,
- Fig.5: eine Explosionsdarstellung der Handhabe.

Figur 1 zeigt einen Teilbereich eines Flügels 1 eines Fensters, einer Fenstertür oder dergleichen mit einem Treibstangenbeschlag 2 und einer Handhabe 3 zum Antrieb des Treibstangenbeschlages 2. Die Handhabe 3 hat einen um eine senkrecht zur Zeichenebene angeordnete Achse schwenkbaren Steckgriff 4.

Figur 2 zeigt eine Schnittdarstellung durch die Handhabe 3 aus Figur 1 mit angrenzenden Bereichen des Flügels 1 und des Treibstangenbeschlages 2. Die Handhabe 3 hat einen unrunden, in der dargestellten Ausführungsform als Vierkantdorn ausgebildeten Antriebsdorn 5, welcher mit einem Endabschnitt 8 mit dem Steckgriff 4 und mit einem weiteren Endabschnitt 9 mit einer Nuss 6 eines Antriebsgetriebes 7 des Treibstangenbeschlages 2 verbunden ist. In einem mittleren, zwischen den Endabschnitten 8, 9 befindlichen Abschnitt 8 hat die Handhabe 3 eine konzentrisch zu dem Antriebsdorn 5 angeordnete Rosettenbuchse 11. Die Rosettenbuchse 11 ist über zwei Befestigungsschrauben 12 mit dem Flügel 1 verschraubt.

Die Rosettenbuchse 11 hat einen durchmesserkleinen Abschnitt 13, welcher in einer entsprechend gestalteten Bohrung 14 im Flügel 1 eingeführt ist und einen auf dem Flügel 1 aufliegenden Flansch 15 mit Bohrungen 16 zur Durchführung der Befestigungsschrauben 12. Der durchmesserkleine Abschnitt 13 der Rosettenbuchse 11 hat eine Ausnehmung 17. Ein Stift 18 durchdringt die Ausnehmung 17 und ist in dem Antriebsdorn 5 eingepresst. Eine Schürze 19 des Steckgriffs 4 umschließt den Flansch 15 der Rosettenbuchse 11 und ist bis vor die Oberseite des Flügels 1 geführt.

Der Steckgriff 4 ist über eine Rastverbindung 20 mit dem Antriebsdorn 5 drehfest verbunden und stützt sich über eine Druckfeder 21 an einer Rastbuchse 22 ab. Die Rastbuchse 22 und der Flansch 15 weisen ineinandergreifende Klauen 23 auf. Die Rastverbindung 20 weist einen federnd aus dem Antriebsdorn 5 heraus in eine Bohrung 24 des Steckgriffs 4 vorgespannten Rastbolzen 25 auf. Ein Federelement 26 zur Vorspannung des Rastbolzens 25 ist von einem Stopfen 27 im Antriebsdorn 5 abgestützt. Der Steckgriff 4 hat in einer dem Antriebsdorn 5 zugewandten Innenseite eine Rampe 28. Beim Aufstecken des Steckgriffs 4 auf den Antriebsdorn 5 drückt die Rampe 28 den Rastbolzen 25 in den Antriebsdorn 5 zurück. Anschließend schnappt dieser, wie dargestellt, in die Bohrung 24 im Steckgriff 4 ein.

Figur 3 zeigt in einer Schnittdarstellung entlang der Linie III - III aus Figur 2 durch die Handhabe 3 mit angrenzenden Bereichen des Flügels 1, dass sich die Ausnehmung 17 über einen dem Stellweg des Steckgriffs 4 entsprechenden Teilbereich des Umfangs der Rosettenbuchse 11 erstreckt. Ein parallel zur Achse der Rosettenbuchse 11 angeordneter Steg 29 bildet eine Verdrehsicherung im Flügel 1.

Figur 4 zeigt zur Verdeutlichung eine perspektivische Darstellung der Rosettenbuchse 11 mit dem durchmesserkleinen Abschnitt 17 und dem Flansch 15. Die Rosettenbuchse 11 hat zudem an seiner Innenseite einen Absatz 30, an dem sich der in Figur 3 dargestellte, in dem Antriebsdorn 5 eingepresste Stift 18 abstützt. Hierdurch werden im Betrieb auftretende Zugkräfte am Steckgriff 4 von der Rosettenbuchse 11 abgestützt.

Figur 5 zeigt zur Verdeutlichung eine Explosionsdarstellung der Handhabe 3. Zur Montage wird zunächst eine erste Baugruppe erstellt, indem der Antriebsdorn 5 mittels des Stiftes 18 mit der Rosettenbuchse 11 verbunden und die Rastbuchse 22 aufgeschoben wird. In der ersten Baugruppe wird zudem der Rastbolzen 25 mit dem Federelement 26 und dem Stopfen 27 montiert. Diese vormontierte Baugruppe wird mit dem Flügel 1 verschraubt, so dass der eine Endabschnitt 9 mit der in Figur 2 dargestellten Nuss 6 des Treibstangenbeschlages 2 gekoppelt ist. Anschließend kann eine zweite Baugruppe aus Druckfeder 21 und dem Steckgriff 4 auf den hervorstehenden Endanschnitt 8 Antriebsdorn 5 aufgesteckt werden, bis der Steckgriff 4 mit dem Rastbolzen 25 verrastet.

## Patentansprüche

1. Handhabe (3) zum Antrieb eines Treibstangenbeschlages (2) eines gegen einen Rahmen schwenkbaren Flügels (1) mit einem Steckgriff (4), mit einem Antriebsdorn (5), mit einer den Antriebsdorn (5) zwischen zwei Endabschnitten (8, 9) umschließenden Rosettenbuchse (11), wobei einer der Endabschnitte (9) des Antriebsdorns (5) die Rosettenbuchse (11) zur drehfesten Koppelung mit einer Nuss (6) eines Antriebsgetriebes (7) des Treibstangenbeschlages (2) überragt und der andere der Endabschnitte (8) mit dem Steckgriff (4) gekoppelt ist, **dadurch gekennzeichnet, dass** die Rosettenbuchse (11) eine quer zur Achse des Antriebsdorns (5) angeordnete Ausnehmung (17) aufweist und dass ein Stift (18) von dem Antriebsdorn (5) absteht und in die Ausnehmung (17) hineinragt.

2. Handhabe nach Anspruch 1, **dadurch gekennzeichnet, dass** die Ausnehmung (17) als über einen Teilbereich des Umfangs der Rosettenbuchse (11) geführte Öffnung ausgebildet ist.

3. Handhabe nach Anspruch 1 oder 2, **dadurch gekennzeichnet, dass** die Rosettenbuchse (11) einen umlaufenden Flansch (15) mit einem durchmessergroßen Abschnitt und einen sich daran anschließenden durchmesserkleinen Abschnitt (13) hat.

4. Handhabe nach Anspruch 3, **dadurch gekennzeichnet, dass** die Ausnehmung (17) in dem durchmesserkleinen Abschnitt (13) der Rosettenbuchse (11) angeordnet ist.

5. Handhabe nach zumindest einem der Ansprüche 1 bis **4, dadurch gekennzeichnet, dass** sich die Ausnehmung (17) über den Stellbereich des Steckgriffs (4) erstreckt.

6. Handhabe nach zumindest einem der Ansprüche 3 bis 5, **dadurch gekennzeichnet, dass** der durchmesserkleine Abschnitt (13) der Rosettenbuchse (11) einen nach außen abstehenden Steg (29) aufweist und dass der Steg (29) parallel zur Drehachse des Antriebsdorns (5) angeordnet ist.

7. Handhabe nach zumindest einem der Ansprüche 3 bis 6, **dadurch gekennzeichnet, dass** der Flansch (15) der Rosettenbuchse (11) Bohrungen (16) zur Durchführung von Befestigungsschrauben (12) hat.

8. Handhabe nach zumindest einem der Ansprüche 1 bis 7, **dadurch gekennzeichnet, dass** der Steckgriff (4) eine Rastverbindung (20) auf dem Antriebsdorn (5) hat.

9. Handhabe nach zumindest einem der Ansprüche 1 bis 8, **dadurch gekennzeichnet, dass** der Antriebsdorn (5) einen federnd hervorstehenden Rastbolzen (25) hat und dass der Steckgriff (4) eine beim Aufstecken gegen den Rastbolzen (25) bewegbare Rampe (28) hat.

10. Handhabe nach Anspruch 9, **dadurch gekennzeichnet, dass** der Steckgriff (4) eine bis zu dem Rastbolzen (25) geführte Bohrung (24) hat.

11. Handhabe nach zumindest einem der Ansprüche 1 bis 10, **dadurch gekennzeichnet, dass** eine Druckfeder (21) den Steckgriff (4) von der Rosettenbuchse (11) weg vorspannt.

12. Handhabe nach Anspruch 11, **dadurch gekennzeichnet, dass** zwischen der Rosettenbuchse (11) und der Druckfeder (21) eine Rastbuchse (22) angeordnet ist.

13. Handhabe nach zumindest einem der Ansprüche 3 bis 12, **dadurch gekennzeichnet, dass** der Steckgriff (4) mit einer Schürze (19) den Flansch (15) der Rosettenbuchse (11) überragt.

14. Handhabe nach zumindest einem der Ansprüche 1 bis 13, **dadurch gekennzeichnet, dass** die Rosettenbuchse (11) einen Absatz (30) zur Abstützung des Stiftes (18) in Zugrichtung des Steckgriffs (4) hat.
